# EUROPÄISCHE PATENTSCHRIFT

(11) **EP 1 864 006 B1**
(45) Veröffentlichungstag und Bekanntmachung des Hinweises auf die Patenterteilung: **12.01.2011**
(21) Anmeldenummer: 06707259.5
(22) Anmeldetag: 24.02.2006
(51) Int. Cl.: F01N 13/10

(54) **LUFTSPALTISOLIERTER ABGASKRÜMMER**
AIR-GAP INSULATED EXHAUST MANIFOLD
COLLECTEUR D'ECHAPPEMENT ISOLE PAR UNE COUCHE D'AIR

(30) Priorität: 14.03.2005 DE 102005011639
(43) Veröffentlichungstag der Anmeldung: 12.12.2007
(73) Patentinhaber: ArvinMeritor Emissions Technologies GmbH, 86154 Augsburg (DE)
(72) Erfinder: SCHMELZER, Günter, 86465 Welden (DE)
(74) Vertreter: Prinz & Partner
(86) Internationale Anmeldenummer: PCT/EP2006/001720
(87) Internationale Veröffentlichungsnummer: WO 2006/097187

(56) Entgegenhaltungen:
- EP-A- 0 671 551
- EP-A- 1 503 133
- WO-A-02/073010
- DE-A1- 10 058 985

## Beschreibung

Die Erfindung betrifft einen luftspaltisolierten Abgaskrümmer, mit wenigstens einem zylinderseitigen Einlaßrohr und wenigstens einem abgasrohrseitigen Auslaßrohr, wobei die Rohre im Bereich einer Sammlerkammer ineinander und unter Bildung eines die Sammlerkammer wenigstens teilweise umgebenden Luftspalts angeordnet sind.

Bei Abgaskrümmer insbesondere für Benzinmotoren sind die Rohre enormen thermischen Belastungen ausgesetzt. Aus diesem Grund gibt es sogenannte luftspaltisolierte Abgaskrümmer, wie sie beispielsweise in der DE 197 52 773 A1 beschrieben sind. Im Krümmerbereich werden üblicherweise mehrere Einlaßrohre zusammengeführt, die an den Motorblock im Bereich der Zylinderauslässe angeflanscht sind. Diese Einlaßrohre münden in eine Sammlerkammer, von wo aus das Gas in ein Auslaßrohr strömt, das dann an das Abgasrohr angeflanscht wird oder einen Abschnitt desselben bildet. Einlaßrohr(e) und Auslaßrohr sind ineinander angeordnet und zwar derart, daß sie im Bereich der Sammlerkammer zwischen sich einen thermisch isolierenden Luftspalt bilden. Welches der beiden Rohre dabei das innenliegende und welches das außenliegende Rohr bildet, ist in diesem Zusammenhang zweitrangig und Konzeptsache. Üblich ist, daß Einlaßrohr(e) und Auslaßrohr im weitesten Sinne beweglich ineinander angeordnet sind, um die enorme Längenausdehnung der Rohre im Betrieb ausgleichen zu können, wodurch die Belastung der Rohre auch reduziert werden soll. Zu diesem Zweck werden Ein- und Auslaßrohre üblicherweise an einen motorblockseitigen Flansch angeschweißt. Das innenliegende Rohr ragt aber frei ins Innere des außenliegenden Rohres, so daß sich die Rohre bei Wärmeausdehnung zueinander bewegen können, ohne daß es zu einer Verspannung kommen kann. Ein- und Auslaßrohr sind nicht gasdicht zueinander angeordnet, denn üblicherweise sind mehrere Einlaßrohre zum Längenausgleich beweglich ineinandergesteckt. Dies führt dazu, daß über nicht zu vermeidende Leckageströme das außenliegende Rohr im Bereich der Sammlerkammer angeströmt wird. Insbesondere an den Leckagestellen des/der innenliegenden Rohre wird das außenliegende Rohr einen sogenannten Hot-Spot aufweisen, also eine punktuelle Stelle höchster thermischer Beanspruchung.

Aufgabe der Erfindung ist es, die thermischen Belastungen des außenliegenden Rohres im Bereich der Sammlerkammer auf sehr einfache Weise zu reduzieren.

Der Abgaskrümmer der eingangs genannten Art sieht hierzu vor, daß in dem Luftspalt mehrere Zwischenbleche angeordnet sind, wobei die zwischenbleche eine schalenförmige Gestalt haben und an ihren Berührrändern ineinandergesteckt sind. Dieses zwischenbleche haben üblicherweise keine tragende Funktion, sondern dienen nur der Abschirmung des äußeren Rohres.

Die Zwischenbleche können deshalb vorzugsweise auch äußerst dünn ausgeführt sein, mit einer maximalen Dicke von 0,3, vorzugsweise 0,15 mm, d.h. sie sind eigentlich nur eine Art zwischengelegte Folie. Es hat sich bei Versuchen herausgestellt, daß allein dieses folienartige, dünne Blech völlig ausreicht, um die Hot-Spots zu vermeiden.

Die mehreren Zwischenbleche können die Sammlerkammer sozusagen großteils oder komplett umgeben und damit als Zwischenwand zwischen dem äußeren Rohr und dem inneren Rohr fungieren.

Die Zwischenbleche haben eine schalenförmig Gestalt und können sich, gemäß einer weiteren Ausführungsform, zu einem Hohlkörper ergänzen.

Es ist ausreichend, wenn die Zwischenbleche an ihren Berührrändern einfach ineinandergesteckt sind.

In der gattungsgemäßen EP 1 503 133 A2 ist ein Bauteil beschrieben, das als Teil einer heißgasführenden Leitung, insbesondere als Abgaskrümmer eines Verbrennungsmotors ausgebildet ist. Es weist eine direkt mit dem Abgas in Kontakt stehende Innenhaut und eine im Abstand dazu angeordnete Außenhaut auf, zwischen denen eine Wärmedämmung angeordnet ist. Die Wärmedämmung besteht aus mehreren, insbesondere zwei Luftschichten, die durch eine Trennschicht voneinander getrennt sind, wobei die Trennschicht vorzugsweise eine Metallfolie ist.

Die WO 02/073010 A2 zeigt einen Abgaskrümmer, der in einer Ausführungsform abschnittsweise durch ein äußeres Abgassammelgehäuse und einen inneren, zweischaligen Gasführungskanal begrenzt ist. Der Abgaskrümmer weist zwischen einem inneren Blech des Gasführungskanals und dem Abgassammelgehäuse einen Luftspalt auf, in dem ein Blech angeordnet ist.

In der DE 100 58 985 A1 ist ein Auspuffkrümmer mit einem mehrlagigen Verbindungsteil offenbart, wobei das Verbindungsteil ein abgasführendes erstes Rohr aufweist, ein aus dünnwandigem Blech hergestelltes zweites Rohr, welches das erste unter Bildung eines Luftspalts umgibt, und ein drittes Rohr, welches das zweite auf einer dem ersten Rohr abgewandten Seite unter Bildung eines Fluidspaltes umgibt.

Die Zwischenbleche oder die Schalen müssen nicht aneinander befestigt sein, z.B. angelötet oder geschweißt sein, allein das Ineinanderstecken ist bereits ausreichend, um einen für die geforderten Zwecke genügend geschlossenen Hohlkörper zu bilden. Dieser Hohlkörper muß in keiner Weise gasdicht oder weitgehend gasdicht sein, wie sich herausgestellt hat.

Die Zwischenbleche haben eine Dicke und Flexibilität, die deutlich geringer bzw. größer ist als die des Einlaß- oder Auslaßrohres, so daß die Zwischenbleche in der bevorzugten Ausführungsform keinerlei tragende Funktion haben Die Dicke beträgt maximal 0,3 mm, vorzugsweise maximal 0,15 mm. Versuche haben ergeben, daß sogar eine Maximalgrenze von 0,10 mm zu einer hervorragenden thermischen Isolierung der außenliegenden zur innenliegenden Wand führt.

Die freiliegend Innenseite der äußeren, den Luftspalt begrenzenden Wand, die durch das Einlaß- oder Auslaßrohr (je nachdem, welches Rohr außen liegt) gebildet ist, wird durch die Zwischenbleche zu wenigstens 80 % abgedeckt, wobei die Zwischenbleche insbesondere vor den Hot-Spots liegen wird.

Durch die Zwischenbleche kann der Luftspalt in einen inneren und einen äußeren Abschnitt unterteilt werden, was die Isolierwirkung verbessert.

Die Zwischenbleche besitzen gemäß einer Ausführungsform Vorsprünge, die als Abstandshalter dienen und mit denen sie mit geringer Fläche z.B. punktförmig am Einlaß- und/oder Auslaßrohr anliegen so daß sie zwischen den beiden Rohren geklemmt sein können.

Die Herstellung der Zwischenbleche kann auf sehr einfache Weise erfolgen, z.B. durch Tiefziehen, wobei hier bevorzugt eine sogenannte genoppte Folie verwendet wird, also eine Folie, die nicht glatt ist, sondern eine unebene Fläche hat, wobei die Rückseite das Negativ der Vorderseite bildet. Durch diese unregelmäßige Oberfläche steht beim Tiefziehen noch genügend Material zur Verfügung, so daß die Gefahr der Rißbildung verringert wird.

Die Zwischenbleche sollten bevorzugt eine Form haben, die der außenseitigen Wand der Sammlerkammer entspricht. "Entsprechen" heißt in diesem Zusammenhang, daß die Folien natürlich nicht vollflächig an der Innenseite der außenseitigen Wand anliegen sollten sondern großteils gleichmäßig von dieser beabstandet sind

Wie sich herausgestellt hat, müssen die Zwischenbleche nur einfach in den Luftspalt eingelegt zu werden, ohne am Ein- oder Auslaßrohr befestigt zu sein. Allein das Klemmen zwischen den beiden Rohren ist, wie zuvor schon erläutert, ausreichend.

Gemäß der bevorzugten Ausführungsform ist nicht ein Einlaßrohr vorgesehen, sondern es sind mehrere, in die Sammlerkammer mündende, zylinderseitige Einlaßrohre vorhanden, die verschieblich ineinandergesteckt sind.

Die Zwischenbleche umgeben dabei vorzugsweise alle im Bereich der Sammlerkammer vorgesehenen Einlaßrohre.

Weitere Merkmale und Vorteile der Erfindung ergeben sich aus der nachfolgenden Beschreibung und aus den nachfolgenden Zeichnungen, auf die Bezug genommen wird.

In den Zeichnungen zeigen:
- Figur 1 eine schematische Längsschnittansicht durch einen erfindungsgemäßen Abgaskrümmer,
- Figur 2 eine Schnittansicht längs der Linie II-II in Figur 1, und
- Figur 3 eine Schnittansicht längs der Linie III-III in Figur 1.

In Figur 1 ist ein luftspaltisolierter Abgaskrümmer gezeigt, der drei zylinderseitige Einlaßrohre 2, 4, 6 miteinander verbindet. Die Zylinderauslässe sind durch die Kreise 8 symbolisiert. Jedem Zylinder 8 ist ein eigenes Einlaßrohr 2, 4, 6 zugeordnet. Die Einlaßrohre 2, 4, 6 haben einen vom Zylinder kommenden Abschnitt 9, mit dem sie am Zylinderblockflansch 11 angeschweißt sind (Fig. 3), und einen frei auskragenden Abschnitt, mit dem sie weiter in ein abgasrohrseitiges Auslaßrohr 10 eindringen (Fign. 2 und 3). Das abgasseitige Auslaßrohr 10 besteht aus einer oberen und einer unteren Schale 12, 14 und weist einen auslaßseitigen Flansch 16 auf, an dem ein Abgasrohr befestigt wird. Eingangsseitig ist das Auslaßrohr 10 ebenfalls am Zylinderblockflansch 11 angeschweißt. Das Auslaßrohr 10 umgibt die Einlaßrohre 2, 4, 6 in dem Bereich, in dem diese strömungsmäßig ineinander übergehen. Dabei sind die Einlaßrohre 2, 4, 6 ineinandergesteckt. Das mittlere Einlaßrohr 4 hat hierzu seitliche, vergrößerte Aufnahmeöffnungen, die in entgegengesetzte Richtungen weisen und dabei das linke und das rechte Einlaßrohr 2, 6 verschieblich aufnehmen. Im Inneren der ineinandergeschobenen Einlaßrohre 2, 4, 6, und zwar im Bereich des Auslaßrohres 10, wird eine Sammlerkammer 18 gebildet, die eine im wesentlichen langgestreckte zylindrische Form hat und in Figur 1 von dem in der Zeichenebene liegenden linken Abschnitt des linken Einlaßrohres 2 bis zum rechten Abschnitt des rechten Einlaßrohres 6 reicht.

Zwischen den Einlaßrohren 2, 4, 6 und der Innenseite des Auslaßrohres 10 ist ein in etwa gleichmäßig dicker, der thermischen Isolierung dienender Luftspalt 20 gebildet.

Dieser Luftspalt 20 soll neben der thermischen Isolierung auch eine freie Ausdehnung der Einlaßrohre 2, 4, 6 zum Auslaßrohr 10 bieten, da Ein- und Auslaßrohre nur an einem Ende miteinander befestigt und somit außerhalb des Endes beweglich ineinander angeordnet sind.

Der Luftspalt umgibt die Sammlerkammer 18 allseitig.

Zwei schalenförmig, tiefgezogene Zwischenbleche mit einer maximalen Dicke von 0,3 mm (in der gezeigten Ausführungsform gerade 0,1 mm) sind im Luftspalt 20 angeordnet und umgeben die Sammlerkammer 18 vollständig. Ein oberes Zwischenblech 22 ist dabei in ein unteres Zwischenblech 24 gesteckt, wobei die Zwischenbleche 22, 24 im Bereich ihrer Berührränder 26 (Fig. 2) leicht geklemmt sind.

Die Zwischenbleche 22, 24 bedecken die Einlaßrohre 2 bis 6 bereits unmittelbar nachdem sie in das Auslaßrohr 10 eindringen (Fig. 3) und reichen, wie in Figur 1 zu sehen ist, bis zum Flansch 16.

Die Zwischenbleche 22, 24 ergänzen sich zu einem sehr flexiblen, dünnen Hohlkörper, der zwischen den Einlaßrohren 2 bis 6 und dem Auslaßrohr 10 geklemmt ist, ohne bleibend an den Rohren befestigt zu sein und ohne eine tragende Funktion zu haben.

Abstandshalter in Form von beim Tiefziehen der Zwischenbleche 22, 24 erzeugten punktuellen Vorsprüngen 28 dienen der Anlage und der Beabstandung der Zwischenbleche 22, 24 an den Einlaßrohren 2 bis 6 und dem Auslaßrohr 10, so daß der Luftspalt 20 durch die Zwischenbleche in einen inneren und einen äußeren Abschnitt 30, 32 unterteilt wird.

Die Zwischenbleche 22, 24 werden durch Tiefziehen einer Folie erzeugt, die zwar eine gleichmäßige Dicke hat, aber eine leicht genoppte Oberfläche besitzt, so daß Material beim Tiefziehen fließen kann.

In einigen Ausführungsformen können die Einlaßrohre 2 bis 6, das Auslaßrohr 10 und/oder die Zwischenbleche 22, 24 mehrschichtige Verbundbauteile sein, die aus mehreren aufeinanderliegenden, miteinander verbundenen, folienartigen Blechen bestehen, wobei diese folienartigen Bleche je etwa 0,05 - 0,1 mm dick sind.

Im Fahrbetrieb strömt heißes Abgas aus den Zylindern über die Einlaßrohre 2 bis 6 in den Teil des Abgaskrümmer, in dem er zweischalig ausgeführt ist und gelangt in die Sammlerkammer 18. Durch die verschiebliche Lagerung der Einlaßrohre 2 bis 6 zueinander kommt es zu Leckageströmen, so daß Abgas eigentlich gegen die Innenseite des Auslaßrohres 10 mit hoher Geschwindigkeit auftreffen und dort zu Hot-Spots führen würde. Da die Zwischenbleche 22, 24 aber nahezu die gesamte Innenseite der den Luftspalt 20 nach außen begrenzenden Wand (Auslaßrohr 10) abdeckt, treffen die Leckageströme auf die Zwischenbleche 22, 24. Es kann zwar im Bereich der Berührränder 26 ebenfalls noch zu Leckageströmen kommen, diese sind jedoch im Hinblick auf die thermische Beanspruchung des Auslaßrohres 10 vernachlässigbar.

Die Zwischenbleche sind aus temperaturbeständigem Material, z.B. AISI 309.

Durch den Einsatz der Zwischenbleche 22, 24 ist es auch denkbar, thermisch weniger hochfeste Materialien für das Auslaßrohr 10 zu verwenden.

## Patentansprüche

1. Luftspaltisolierter Abgaskrümmer, mit
wenigstens einem zylinderseitigen Einlaßrohr (2 bis 6) und
wenigstens einem abgasrohrseitigen Auslaßrohr (10)
die im Bereich einer Sammlerkammer (18) ineinander und unter Bildung eines die Sammlerkammer (18) wenigstens teilweise umgebenden Luftspalts (20) angeordnet sind,
**dadurch gekennzeichnet, daß**
in dem Luftspalt (20) mehrere Zwischenbleche (22, 24) vorgesehen sind, wobei die Zwischenbleche (22, 24) eine schalenförmige Gestalt haben und an ihren Berührrändern (26) ineinandergesteckt sind.

2. Abgaskrümmer nach dem vorhergehenden Anspruch **dadurch gekennzeichnet, daß** die Zwischenbleche (22, 24) einen Hohlkörper bilden.

3. Abgaskrümmer nach einem der vorhergehenden Ansprüche, **dadurch gekennzeichnet, daß** die Zwischenbleche (22, 24) eine Dicke von maximal 0,3 mm, vorzugsweise maximal 0,15 mm haben.

4. Abgaskrümmer nach einem der vorhergehenden Ansprüche, **dadurch gekennzeichnet, daß** die Zwischenbleche (22, 24) wenigstens 80 % der freiliegenden Innenseite der äußeren, den Luftspalt (20) begrenzenden Wand abdecken.

5. Abgaskrummer nach einem der vorhergehenden Ansprüche, **dadurch gekennzeichnet, daß** die Zwischenbleche (22, 24) den Luftspalt (20) in einen inneren und einen äußeren Abschnitt (30, 32) unterteilen

6. Abgaskrümmer nach einem der vorhergehenden Ansprüche, **dadurch gekennzeichnet, daß** die Zwischenbleche (22, 24) Vorsprünge (28) haben, mit denen sie am Einlaß- und/oder Auslaßrohr (2 bis 6 und 10) anliegen.

7. Abgaskrümmer nach einem der vorhergehenden Ansprüche, **dadurch gekennzeichnet, daß** die Zwischenbleche (22, 24) das innenliegende der beiden Rohre (2 bis 6) im Bereich der Sammlerkammer (18) umgeben.

8. Abgaskrümmer nach einem der vorhergehenden Ansprüche, **dadurch gekennzeichnet, daß** die Zwischenbleche (22, 24) tiefgezogene Folien sind, die vor dem Tiefziehen eine genoppte Oberfläche besitzen.

9. Abgaskrümmer nach einem der vorhergehenden Ansprüche, **dadurch gekennzeichnet, daß** die Zwischenbleche (22, 24) eine Form haben, die der außenseitigen, den Luftspalt (20) begrenzenden Wand entspricht.

10. Abgaskrümmer nach einem der vorhergehenden Ansprüche, **dadurch gekennzeichnet, daß** die Zwischenbleche (22, 24) in den Luftspalt (20) eingelegt sind, ohne am Einlaß- oder Auslaßrohr (2 bis 6 und 10) befestigt zu sein.

11. Abgaskrümmer nach einem der vorhergehenden Ansprüche, **dadurch gekennzeichnet, daß** mehrere, in das Auslaßrohr (10) mündende zylinderseitige Einlaßrohre (2 bis 6) vorgesehen sind, die verschieblich ineinandergesteckt sind.

12. Abgaskrümmer nach Anspruch 11, **dadurch gekennzeichnet, daß** die Zwischenbleche (22, 24) alle im Bereich der Sammlerkammer (18) vorgesehenen Einlaßrohre (2 bis 6) umgeben.

13. Abgaskrümmer nach einem der vorhergehenden Ansprüche, **dadurch gekennzeichnet, daß** das Einlaßrohr und das Auslaßrohr nur an einem Ende miteinander verbunden sind und das innenliegende der beiden Rohre im Inneren des außenliegenden der beiden Rohre frei auskragt.

## Claims

1. An air gap insulated exhaust manifold, comprising
at least one cylinder-side inlet tube (2 to 6), and
at least one exhaust pipe-side outlet tube (10),
which in the region of a collecting chamber (18) are arranged inside one another, forming an air gap (20) which surrounds the collecting chamber (18) at least in part,
**characterized in that**
a plurality of intermediate plates (22, 24) is provided in the air gap (20), the intermediate plates (22, 24) being shell-shaped and being fitted into one another at their contact edges (26).

2. The exhaust manifold according to the preceding claim, **characterized in that** the intermediate plates (22, 24) form a hollow body.

3. The exhaust manifold according to either of the preceding claims, **characterized in that** the intermediate plates (22, 24) have a maximum thickness of 0.3 mm, preferably a maximum thickness of 0.15 mm.

4. The exhaust manifold according to any of the preceding claims, **characterized in that** the intermediate plates (22, 24) cover at least 80 % of the exposed inner side of the outer wall delimiting the air gap (20).

5. The exhaust manifold according to any of the preceding claims, **characterized in that** the intermediate plates (22, 24) subdivide the air gap (20) into an inner and an outer portion (30, 32).

6. The exhaust manifold according to any of the preceding claims, **characterized in that** the intermediate plates (22, 24) have protrusions (28) by which they rest against the inlet tube and/or outlet tube (2 to 6 and 10).

7. The exhaust manifold according to any of the preceding claims, **characterized in that** the intermediate plates (22, 24) surround the inner one of the two tubes (2 to 6) in the region of the collecting chamber (18).

8. The exhaust manifold according to any of the preceding claims, **characterized in that** the intermediate plates (22, 24) are deep-drawn foils which prior to deep-drawing have a pimpled surface.

9. The exhaust manifold according to any of the preceding claims, **characterized in that** the intermediate plates (22, 24) have a shape corresponding to the external wall which delimits the air gap (20).

10. The exhaust manifold according to any of the preceding claims, **characterized in that** the intermediate plates (22, 24) are placed in the air gap (20) without being fastened to the inlet tube or outlet tube (2 to 6 and 10).

11. The exhaust manifold according to any of the preceding claims, **characterized in that** several cylinder-side inlet tubes (2 to 6) are provided which open into the outlet tube (10) and are fitted into one another so as to be movable relative to each other.

12. The exhaust manifold according to claim 11, **characterized in that** the intermediate plates (22, 24) surround all inlet tubes (2 to 6) which are provided in the region of the collecting chamber (18).

13. The exhaust manifold according to any of the preceding claims, **characterized in that** the inlet tube and the outlet tube are connected with each other at one end only, and that the inner one of the two tubes freely projects in the interior of the outer one of the two tubes.

## Revendications

1. Collecteur d'échappement isolé par une couche d'air, comportant
au moins un tuyau d'admission (2 à 6) côté cylindre et
au moins un tuyau de sortie (10) côté tuyau d'échappement,
lesquels sont agencés l'un dans l'autre dans la zone d'une chambre collectrice (18) et en formant une couche d'air (20) entourant au moins partiellement la chambre collectrice (18),
**caractérisé en ce que**
dans la couche d'air (20) sont prévues plusieurs tôles intermédiaires (22, 24), les tôles intermédiaires (22, 24) ayant la forme d'une coque et étant enfichées les unes dans les autres sur leurs bords de contact (26).

2. Collecteur d'échappement selon la revendication précédente, **caractérisé en ce que** les tôles intermédiaires (22, 24) forment un corps creux.

3. Collecteur d'échappement selon l'une des revendications précédentes, **caractérisé en ce que** les tôles intermédiaires (22, 24) ont une épaisseur de 0,3 mm au maximum, de préférence 0,15 mm au maximum.

4. Collecteur d'échappement selon l'une des revendications précédentes, **caractérisé en ce que** les tôles intermédiaires (22, 24) recouvrent au moins 80 % de la face intérieure dégagée de la paroi extérieure limitant la couche d'air (20).

5. Collecteur d'échappement selon l'une des revendications précédentes, **caractérisé en ce que** les tôles intermédiaires (22, 24) divisent la couche d'air (20) en un tronçon intérieur et un tronçon extérieur (30, 32).

6. Collecteur d'échappement selon l'une des revendications précédentes, **caractérisé en ce que** les tôles intermédiaires (22, 24) ont des saillies (28) avec lesquelles elles sont en appui sur le tuyau d'admission et/ou sur le tuyau de sortie (2 à 6 et 10).

7. Collecteur d'échappement selon l'une des revendications précédentes, **caractérisé en ce que** les tôles intermédiaires (22, 24) entourent celui des deux tuyaux (2 à 6) qui se trouve à l'intérieur dans la zone de la chambre collectrice (18).

8. Collecteur d'échappement selon l'une des revendications précédentes, **caractérisé en ce que** les tôles intermédiaires (22, 24) sont des feuilles embouties qui possèdent une surface nopée avant l'emboutissage profond.

9. Collecteur d'échappement selon l'une des revendications précédentes, **caractérisé en ce que** les tôles intermédiaires (22, 24) ont une forme qui correspond à la paroi côté extérieur limitant la couche d'air (20).

10. Collecteur d'échappement selon l'une des revendications précédentes, **caractérisé en ce que** les tôles intermédiaires (22, 24) sont insérées dans la couche d'air (20) sans être fixées sur le tuyau d'admission ou de sortie (2 à 6, et 10).

11. Collecteur d'échappement selon l'une des revendications précédentes, **caractérisé en ce qu'**il est prévu plusieurs tuyaux d'admission (2 à 6) côté cylindre débouchant dans le tuyau de sortie (10), qui sont enfichés les uns dans les autres de manière mobile.

12. Collecteur d'échappement selon la revendication 11, **caractérisé en ce que** les tôles intermédiaires (22, 24) entourent tous les tuyaux d'admission (2 à 6) prévus dans la zone de la chambre collectrice.

13. Collecteur d'échappement selon l'une des revendications précédentes, **caractérisé en ce que** le tuyau d'admission et le tuyau de sortie ne sont reliés l'un à l'autre qu'à une extrémité et **en ce que** celui de deux tuyaux qui est situé à l'intérieur est en porte-à-faux libre à l'intérieur de celui des deux tuyaux qui est situé à l'extérieur.
